# EUROPÄISCHE PATENTSCHRIFT

(11) **EP 4 222 323 B1**
(45) Veröffentlichungstag und Bekanntmachung des Hinweises auf die Patenterteilung: **15.10.2025**
(21) Anmeldenummer: 21815110.8
(22) Anmeldetag: 28.09.2021
(51) Int. Cl.: E03D 9/00

(54) **VORRICHTUNG ZUR REINIGUNG EINER SANITÄREINRICHTUNG**
DEVICE FOR CLEANING A SANITARY APPLIANCE
DISPOSITIF DE NETTOYAGE D'INSTALLATION SANITAIRE

(30) Priorität: 02.10.2020 DE 202020105675 U
(43) Veröffentlichungstag der Anmeldung: 09.08.2023
(73) Patentinhaber: Rüdiger, Falko, 23966 Wismar (DE)
(72) Erfinder: Rüdiger, Falko, 23966 Wismar (DE)
(74) Vertreter: Grünbaum, Annekathrin
(86) Internationale Anmeldenummer: PCT/EP2021/076649
(87) Internationale Veröffentlichungsnummer: WO 2022/069473

(56) Entgegenhaltungen:
- DE-C1- 10 032 439
- GB-A- 2 556 862
- US-A1- 2004 016 047
- US-A1- 2009 211 615
- US-A1- 2014 000 017
- US-A1- 2014 123 375

## Beschreibung

Die vorliegende Erfindung betrifft eine Vorrichtung zum Reinigen einer Sanitäreinrichtung. Bei den Sanitäreinrichtungen, für die die Vorrichtung genutzt werden kann, handelt es sich vornehmlich um Toiletten, die Vorrichtung ist aber in gleicher Weise auch für Waschbecken, Bidets, Duschen, Badewannen und Urinale sowie weitere von Wasser durchströmte Abläufe verwendbar. Dafür ist die Vorrichtung an den jeweiligen Verwendungszweck anpassbar.

### Darstellung der Erfindung

Vorrichtungen zum Reinigen einer Sanitäreinrichtung, insbesondere auch zur Reinigung von schwer zugänglichen Stellen, sind allgemein bekannt. So ist in der Schrift DE 20 2016 006 209 U1 eine WC-Garnitur mit innovativer Zusatzfunktion beschrieben, bei der ein Überlaufrohr in den Abfluss eines WC-Beckens eingesetzt wird. Nach dem Einsetzen dieses Überlaufs, der den Abfluss vollständig verschließt, kann das Becken mit einer Reinigungsflüssigkeit gefüllt werden, die Schmutzrückstände und Keime im Becken entfernt. Nach der Reinigung wird der Überlauf gezogen, so dass das für die Reinigung des Beckens benutzte Wasser abfließen kann. Es ist zu bemerken, dass die Schrift eine Ausführung aus Keramik vorschlägt, die nicht nur sehr beschädigungsanfällig ist, sondern auch großflächige Anlegebereiche benötigt. Dadurch können viele Teile der zu reinigenden Sanitäreinrichtung nicht oder nur erschwert erreicht werden, so dass der Reinigungseffekt als mangelhaft zu bezeichnen ist. Diese Vorrichtung ist zudem nur für genau ein WC-Becken-Modell anwendbar und ist von einem universellen Einsatz ausgeschlossen.

Nach einem vergleichbaren Prinzip arbeitet die Vorrichtung gemäß der Offenbarung DE 88 14 729 U1. An einem Stiel ist eine glockenförmige Gummiwulst angeordnet, die mit der Glockenöffnung nach oben in den Ablauf eines WCs eingeführt wird. Die Gummiwulst passt sich der Form des Ablaufs an und verschließt beim Befüllen des WC-Beckens mit Reinigungsflüssigkeit den Abfluss. Da kein Überlauf vorgesehen ist, kann diese Art der Reinigung dazu führen, dass der Nutzer das Becken mit einer zu großen Menge an Reinigungsflüssigkeit füllt, so dass es zum Überlaufen kommt. Weiterhin ist - wie zuvor - nicht jeder Bereich des WC-Beckens durch die Reinigungsflüssigkeit erreichbar, da unterhalb der Gummiglocke und insbesondere im Bereich der an das Abflussrohr angedrückten Gummiglocke, Schmutzreste nicht erreicht werden oder sogar noch gesammelt werden. So kann es zu nicht erwünschten Schmutzrändern kommen.

Die Vorrichtung, die aus der Schrift US 6 405 385 B1 bekannt ist, umfasst einen elastischen Körper, der in den Abfluss eines WC-Beckens eingesteckt werden kann. Mittels Betätigung eines Balgs kann dieser elastische Körper durch Einpumpen von Luft in seiner Dicke derart verändert werden, dass der elastische Körper an der Abflusswandung eng anliegt und ein Abfließen von Wasser verhindert. Eine in das WC-Becken eingefüllte Reinigungsflüssigkeit dient der Reinigung des Beckens. Auch hier ist die Gefahr gegeben, dass a) nicht alle Bereiche des WC-Beckens mit gleicher Qualität gereinigt werden können und b) das Überlaufen von Reinigungsflüssigkeit bei Überschreiten eines maximalen Füllstandes nicht verhindert werden kann. Ein Aufschwimmen des mit Luft gefüllten Körpers bei nicht ordnungsgemäßer Positionierung des elastischen Körpers kann nicht ausgeschlossen werden.

Schließlich ist die Offenbarung DE 100 32 439 C1 zu benennen, die aus Sicht des Erfinders als nächster Stand der Technik benannt werden darf. Auch hier wird eine Absperrblase in den Abfluss gesteckt und durch Betätigen eines Balgs mit Luft befüllt. Das Füllen mit Luft kann zu dem bereits zuvor erkannten Problem des Lösens aus dem Abflussrohr führen. Weiterhin ist der Kontakt der Blase zum Abflussrohr erneut sehr groß, so dass weite Teile der Sanitäranlage nicht gereinigt werden können. Auch hier fehlt es an einem Überlauf, der die Reinigung vereinfacht. Zudem kann die Blase nicht weit genug in das Abflussrohr eingeschoben werden, so dass der Reinigungseffekt im noch sichtbaren Bereich des Abflusses verringert sein kann.

Der Erfindung liegt die Aufgabe zugrunde, eine Vorrichtung zur Reinigung einer Sanitäreinrichtung bereit zu stellen, die sich bei der Nutzung nicht ohne Weiteres aus der zu reinigenden Sanitäreinrichtung löst und sich individuell an unterschiedliche Arten der Sanitäreinrichtung anpassen lässt.

Die Lösung der Aufgabe erfolgt mit den Merkmalen des Anspruchs 1, wobei die Unteransprüche weitere Ausgestaltungen beschreiben.

Eine Vorrichtung zur Reinigung einer Sanitäreinrichtung umfasst nach dem Stand der Technik eine größenveränderliche Blase zum Verschluss eines Ablaufs einer Sanitäreinrichtung, einen mit einem ersten Ende mit der Blase verbundenen Schlauch, einen mit einem zweiten Ende des Schlauchs verbundenen Ventil und einem Balg. Die Vorrichtung zur Reinigung einer Sanitäreinrichtung ist dadurch gekennzeichnet, dass innerhalb der Blase ein Blasenkern und an der Vorrichtung ein Überlauf angeordnet ist. Der Überlauf ist nach dem Einsetzen der Vorrichtung zur Reinigung einer Sanitäreinrichtung in die Sanitäreinrichtung mit seinem oberen Rand unterhalb eines oberen Randes der Sanitäreinrichtung angeordnet. Der Überlauf ist dazu fluidisch mit einem ersten Ende des Blasenkerns verbunden. An einem zweiten Ende des Blasenkerns ist ein Ablaufstutzen angeordnet. Der Ablaufstutzen dient auch dazu, die Einführung der noch nicht mit Luft gefüllten Blase mit dem Blasenkern zu steuern. So wird die Blase beim Einführen in den Ablauf der Sanitäreinrichtung durch den vorausgeschobenen Ablaufstutzen innerhalb des Ablaufs frühzeitig gelenkt und die Gefahr eines Abbremsens des Vorgangs durch Auftreffen der vorzugsweise gummiartigen Blase auf die Ablaufwand umgangen oder wenigstens verringert. Dieses gilt sowohl für Anwendungen bei einer Toilettenschüssel als auch bei Waschbecken oder Duschabläufen. Die Blase kann beim Einsetzen der Vorrichtung in die Sanitäranlage mit Hilfe des Ablaufstutzens sowohl um eine erste Biegung als auch um eine zweite Biegung des Abflussrohres herum weit in das Abflussrohr hineingeschoben werden. Dies erhöht den Reinigungseffekt auch weit in das Abflussrohr hinein. Durch die fluidische Verbindung des Überlaufs mit dem Blasenkern und dem Ablaufstutzen kann nach dem Einsetzen der Vorrichtung zur Reinigung einer Sanitäreinrichtung in die Sanitäreinrichtung überflüssige Reinigungsflüssigkeit hinter der Blase in den Auslauf der Sanitäreinrichtung abgeführt werden. So müssen keine zusätzlichen Vorrichtungen wie Eimer oder Schüsseln außerhalb der Sanitäreinrichtung bereitgehalten werden.

In einer besonderen Ausgestaltung der erfindungsgemäßen Vorrichtung zur Reinigung einer Sanitäreinrichtung ist der Ablaufstutzen in einer flachen S-Kurven-Form ausgestaltet. Diese flache S-kurvenartige Form erleichtert sowohl das Umlenken des vorderen Endes der Vorrichtung um die Ablaufbiegung an der Sohle der Sanitäreinrichtung als auch den weiteren Vorschub innerhalb des Ablaufs stark. Insbesondere dann, wenn der Ablaufstutzen in der Achse des Blasenkerns angesetzt ist, dann aber in einer Nutzungsstellung der Vorrichtung zum Boden der Sanitäreinrichtung abknickt und in einem weiteren Bogen in einen parallelen Verlauf zur Achse durch den Blasenkern übergeht, ist eine optimale Einführung der Vorrichtung in den Ablauf gewährleistet. Die S-förmige Form ist bei der Anwendung in Toiletten zu bevorzugen.

Einer weiteren besonderen Ausgestaltung der erfindungsgemäßen Vorrichtung zur Reinigung einer Sanitäreinrichtung folgend, weisen der Blasenkern und/oder der Ablaufstutzen einen ovalen Querschnitt auf. Beim Einführen der Vorrichtung in die Sanitäreinrichtung sollte sich der Ablaufstutzen nicht verdrehen, damit ein korrekter Abfluss aus dem Überlauf gewährleistet bleibt. Es hat sich gezeigt, dass eine ovale Ausführung des Blasenkerns dazu beiträgt, dass der Ablaufstutzen beim Einsetzen der Vorrichtung in die Sanitäranlage in seiner Lage zum Ablauf der Sanitäreinrichtung stabil bleibt. Ein Verdrehen wird durch die ovale Form des Blasenkerns verhindert.

Nach einer weiteren erfindungsgemäßen Ausgestaltung der Vorrichtung zur Reinigung einer Sanitäreinrichtung ist die Vorrichtung zur Reinigung einer Sanitäreinrichtung mittels eines Halters an der Sanitäreinrichtung an- oder in die Sanitäreinrichtung an- oder einhängbar. Zur verbesserten Nutzbarkeit, insbesondere beim Pumpvorgang am Balg, ist es von Vorteil, wenn die Vorrichtung sicher an der Sanitäreinrichtung gehaltert ist. Insbesondere bei längeren Einwirkphasen von Reinigungsmittel nach Verschluss des Ablaufs mittels der Blase, kann die Vorrichtung auf diese Weise außerhalb der Reinigungsflüssigkeit gehalten werden.

Gemäß einer besonderen Ausgestaltung der erfindungsgemäßen Vorrichtung zur Reinigung einer Sanitäreinrichtung ist in einer ersten Form der Überlaufschlauch wenigstens zu einem Teil durch den Schlauch und die Blase geführt. Gemäß einer anderen Form ist der Überlaufschlauch wenigstens zu einem Teil um den Schlauch herum und durch die Blase geführt. Beide Varianten haben den Vorteil, dass nur ein schlauchartiges Element bei der Installation geführt werden muss. Dies erleichtert die Handhabung und verringert die Gefahr eines fehlerhaften Einsetzens. In der Praxis wird sich insbesondere bei Sanitäranlagen mit größeren Wassermengen die Führung des Schlauches durch den Überlaufschlauch für die verbesserte Abführung des Wassers im Bedarfsfall empfehlen.

Nach einer weiteren Ausgestaltung der erfindungsgemäßen Vorrichtung zur Reinigung einer Sanitäreinrichtung ist der Überlauf am Halter und/oder dem Schlauch mittels eines Überlaufhalters höhenverstellbar gehaltert. Auf diese Weise kann erreicht werden, dass immer eine präzise Füllhöhe der Reinigungsflüssigkeit zur möglichst weitreichenden Reinigung der Sanitäreinrichtung erreicht wird. Das Reinigungsergebnis wird hierdurch verbessert. In der Nutzungsstellung der Vorrichtung zur Reinigung einer Sanitäreinrichtung ist der Überlauf derart angeordnet, dass nach dem Einsetzen der Vorrichtung zur Reinigung einer Sanitäreinrichtung in die Sanitäreinrichtung dieser mit seinem oberen Rand unterhalb eines oberen Randes der Sanitäreinrichtung angeordnet ist. So kann die Sanitäreinrichtung - ob nun über einen Wasserhahn, durch Betätigen einer Spülung oder auf anderem Wege - bedenkenlos mit Reinigungsflüssigkeit gefüllt werden, ohne dass der Nutzer Angst haben muss, dass das eingefüllte Wasser über den oberen Rand der Sanitäreinrichtung hinausläuft. Allerdings ist bei der Dimensionierung des Überlaufs und dessen Ablauf darauf zu achten, dass er auch größere Mengen, z.B. aus einem Spülvorgang einer Toilette, in kurzer Zeit aufnehmen und abführen kann.

Gemäß einer weiteren Ausgestaltung der erfindungsgemäßen Vorrichtung zur Reinigung einer Sanitäreinrichtung ist am Ventil ein formunveränderlicher Hohlkörper angeordnet, welcher mit einer Flüssigkeit füllbar ist. Hier kann vorzugsweise Wasser zum Einsatz kommen, aber auch jede andere Flüssigkeit, die schwerer als Wasser ist, kann in gleicher Weise verwendet werden. Im Innern des formunveränderlichen Hohlkörpers ist wiederum ein formveränderlicher Ballon angeordnet, welcher mit dem Balg fluidisch verbunden ist. Ein Betätigen des Balgs führt dazu, dass Luft in den Ballon gepumpt wird, die die Flüssigkeit im formunveränderlichen Hohlkörper verdrängt. Diese Flüssigkeit wird durch den Schlauch in die Blase geführt, die sich sodann ausdehnt und den Abfluss verschließt. Um ein Reinigen der Sanitäreinrichtung auch im Bereich des Abflusses zu gewährleisten, weist der Schlauch eine Länge auf, die es ermöglicht, die Blase um wenigstens eine Biegung im Abflussrohr herum in das Abflussrohr hinein zu schieben. So können alle sichtbaren aber auch nicht sichtbaren Bereiche der Innenseite der zu behandelnden Sanitäreinrichtung gereinigt werden. Der formunveränderliche Hohlkörper sollte dabei ein Volumen aufweisen, dass wenigstens so groß wie das Volumen der Blase ist, wenn sie in einem großen nach DIN vorgegebenen Abfluss einer Sanitäreinrichtung eingesetzt ist. Zudem ist es von Vorteil, das Ventil so zu gestalten, dass ein Trennen des Hohlkörpers vom Ventil nicht dazu führt, dass die Flüssigkeit aus dem Schlauch bzw. der Blase entweicht, sondern dieses nur durch eine entsprechende Betätigung des Nutzers erfolgen kann.

Nach einer besonderen Ausgestaltung der erfindungsgemäßen Vorrichtung zur Reinigung einer Sanitäreinrichtung weist der formunveränderliche Hohlkörper einen druckfest verschließbaren Zulauf auf. Durch diesen kann die Flüssigkeit im Innern des formunveränderlichen Hohlkörpers ausgetauscht oder für die Lagerung der Vorrichtung abgelassen werden. Die Druckfestigkeit verhindert, dass im formunveränderlichen Hohlkörper eingeschlossene Flüssigkeit beim Betätigen des Balgs durch den Zulauf wieder entweichen kann. Der Zulauf kann z.B. als Schraubdeckel oder -pfropfen ausgestaltet sein.

Gemäß einer weiteren Ausgestaltung der erfindungsgemäßen Vorrichtung zur Reinigung einer Sanitäreinrichtung ist in der fluidischen Verbindung zwischen Balg und Ballon ein Ballonventil angeordnet. So kann der Balg mehrfach betätigt werden, um größere Mengen Luft in den Ballon zur Verdrängung der Flüssigkeit in den formunveränderlichen Hohlkörper zu pumpen, ohne dass die Luft wieder aus dem Ballon entweicht. Das Ballonventil sollte so gestaltet sein, dass durch eine Betätigung einer Entlüftung das Entweichen der eingepumpten Luft aus dem Ballon ermöglicht wird. Zurückströmende Flüssigkeit erleichtert das Lösen der Blase aus dem Abflussrohr.

Nach einer weiteren Ausgestaltung der erfindungsgemäßen Vorrichtung zur Reinigung einer Sanitäreinrichtung sind Überlauf oder Überlaufhalter mit dem Blasenkern mittels einer Kette verbunden. Diese Kette dient zur Sicherung des im Ablauf steckenden Teils der Vorrichtung gegen Wegspülen, sollte der Überlaufschlauch z.B. vom Blasenkern abreißen oder sich anderweitig davon lösen. Weiterhin hat eine solche Kette den Zweck, den Schlauch bzw. den Überlaufschlauch vor zu starkem Knicken zu schützen, so dass jederzeit Wasser problemfrei in den Auslauf hinter der gefüllten Blase abgeben werden kann, sollte dies notwendig werden.

Gemäß einer weiteren Ausgestaltung der erfindungsgemäßen Vorrichtung zur Reinigung einer Sanitäreinrichtung weist die Vorrichtung zur Reinigung einer Sanitäreinrichtung ein Volumenreduzierungselement auf, wobei das Volumenreduzierungselement ein oben offenes Becken ist, welches in die Sanitäreinrichtung einführbar ist. So kann z.B. ein schalenartiges Volumenreduzierungselement für ein Waschbecken vorgesehen sein, für ein Toilettenbecken sollte es eher eine Kastenform besitzen. Am oberen Ende des Beckens ist wenigstens ein Trägerarm angeordnet, der dazu dient, das Volumenreduzierungselement an die Sanitäreinrichtung anzuhängen oder in diese einzuhängen. Dabei ist darauf zu achten, dass die Außenseiten nicht in Kontakt mit den Innenflächen der Sanitäreinrichtung kommen, da sonst das Reinigungsergebnis an den Berührungspunkten beeinträchtigt sein kann. Mit diesem Volumenreduzierungselement kann die für den Reinigungsprozess benötigte Menge Wasser reduziert werden, da nach dem Schließen des Abflusses mittels der Blase nur ein um das Volumen des Volumenreduzierelements verringertes Volumen Wasser in das Becken eingelassen werden kann. Das Volumenreduzierungselement muss dafür derart an der Sanitäreinrichtung befestigt werden, dass in die Sanitäreinrichtung einlaufendes Wasser das Volumenreduzierungselement nicht aufschwimmen lässt. Dazu kann es z.B. geklemmt oder angegurtet werden. Weitere Befestigungsarten sind möglich. Von Vorteil sind Henkel, die an der Oberseite des Volumenreduzierungselements angeordnet sind. Mit Hilfe dieser lässt sich das Volumenreduzierungselement aus der Sanitäreinrichtung heben, selbst wenn es gefüllt ist. Es kann nämlich sein, dass der Nutzer bei geschlossenem Ablauf der Sanitäreinrichtung Reinigungsarbeiten am Becken ergänzen möchte. Dabei würde ein Volumenreduzierungselement stören und das sehr hoch in der Sanitäreinrichtung stehende Wasser aus der Sanitäreinrichtung spritzen. Mit der Entnahme des Volumenreduzierungselements erfolgt auch eine Absenkung der Füllstandhöhe des Reinigungswassers in der Sanitäreinrichtung.

Nach einer weiteren Ausgestaltung der erfindungsgemäßen Vorrichtung zur Reinigung einer Sanitäreinrichtung weist das Volumenreduzierungselement an seiner Unterseite einen schließbaren Wasserzu- und -ablauf auf. Durch diesen kann beim Befüllen der Sanitäreinrichtung Wasser in das Volumenreduzierungselement eindringen. Sobald der Wasserzu- und -ablauf geschlossen ist, verbleibt das Wasser im Volumenreduzierungselement, selbst wenn mehrere Reinigungsdurchgänge vorgenommen werden. Die einfachste Art des Verschlusses wird durch ein Gitter im Boden mit einer darüber liegenden Gummimatte realisiert, wobei die Gummimatte wenigstens an einer Seite mit dem Volumenreduzierungselement verbunden ist. Eindringendes Wasser hebt die Gummimatte an, im gefüllten Zustand presst das im Volumenreduzierelement befindliche Wasser die Gummimatte auf das Gitter und verschließt so den Wasserzu- und -ablauf. Allerdings kann z.B. auch durch einen Drehmechanismus oder ein Ventil oder auf andere Art ein temporärer Wassereinlauf in das Volumenreduzierelement ermöglicht werden.

Schließlich ist nach einer weiteren Ausgestaltung der erfindungsgemäßen Vorrichtung zur Reinigung einer Sanitäreinrichtung vorgesehen, dass der Halter von der Vorrichtung abnehmbar ist und wenigstens an einem Ende des Halters eine Formgebung aufweist, die an die Form des Schlauches oder des Überlaufschlauches angepasst ist. So kann der Halter beim Einsetzen und beim Entnehmen der Vorrichtung in die Sanitäranlage eine zweite Funktion erfüllen, da man ihn zum Führen des Schlauches um wenigstens die erste Biegung des Abflusses nutzen kann. Das Führen wird dabei durch eine halbrunde Kehlung unterstützt, die geeignet ist, den Schlauch oder den Überlaufschlauch wenigstens zu einem geringen Teil zu umfassen.

Zur Reinigung der Sanitäreinrichtung kann die Vorrichtung mit der Blase und dem Schlauch voran zu einem Teil in den Abfluss der Sanitäreinrichtung eingeführt werden, wobei der Halter zu Hilfe genommen werden kann. Erreicht man mit der Blase eine Position jenseits der ersten oder besser zweiten Biegung des Ablaufs der Sanitäreinrichtung kann die Blase durch Betätigen des Balgs gefüllt und der Ablauf so gesperrt werden. Wahlweise kann jetzt auch das Volumenreduzierungselement installiert werden. Nun kann die Sanitäreinrichtung mit einer Reinigungsflüssigkeit gefüllt werden, wobei auch z.B. das vorhandene Spülwasser einer Toilette während mindestens einem Spülvorgang oder eine gewünschte Wassermenge durch Öffnen eines Wasserhahns an einer Dusche oder einem Waschbecken mit Reinigungsmittel versetzt werden kann. Die Reinigungsflüssigkeit kann bis zu einem gewünschten Füllstand eingelassen werden und dann über einen gewünschten Zeitraum z.B. über Nacht oder auch über ein ganzes Wochenende in der Vorrichtung belassen werden. So hat das Reinigungsmittel, insbesondere bei natürlichen oder ökologischen Reinigungsmitteln, eine höhere Reinigungskraft. Zu viel eingefüllte Reinigungsflüssigkeit wird über einen Überlauf direkt in den Ablauf abgegeben. Nach Abschluss der Reinigung wird die Blase durch Öffnen des Ventils und Leerung wieder in ihre ursprüngliche Form zurückgeführt, so dass die Reinigungsflüssigkeit mit den darin enthaltenen Partikeln durch den Ablauf der Sanitäreinrichtung abfließen kann.

Die Verwendung einer Flüssigkeit als Füllstoff für die im Ausfluss einzusetzende Blase ist vorteilhaft, da ein Aufschwimmen dieser Blase durch den Verzicht auf Luft verhindert wird. Durch den Schlauch - insbesondere dessen Länge - und den Ablaufstutzen ist erreicht, dass ein Einschieben bis hinter eine Biegung oder in den Bereich eines Geruchsverschlusses erreicht wird. Dieses vergrößert den Einflussbereich der Reinigungsflüssigkeit und verbessert das Reinigungsergebnis insgesamt. Der Reinigungsprozess muss nicht mehr manuell ergänzt werden, da z.B. das intensive Reinigen des inneren Beckenrandes beim WC-Becken entfällt oder wenigstens erleichtert wird. In einem Reinigungsvorgang können alle Bereiche der Sanitäranlage, die durch den Nutzer eingesehen werden können, gereinigt werden. Dieses ist trotz der Verwendung der Vorrichtung möglich, weil diese im sichtbaren Bereich nicht oder kaum an der Sanitäreinrichtung anliegt. Die Reinigungsflüssigkeit fließt nach dem Reinigungsprozess einfach durch den Ablauf der Sanitäreinrichtung ab. Durch die Anpassung der Blase und des Schlauchs kann die Vorrichtung sowohl für WCs als auch für Waschbecken, Küchenspülen und Duschabläufe verwendet werden, da durch austauschbare Schläuche und Blasen eine Anpassung an die jeweiligen Rohrdurchmesser der Abläufe erreicht werden kann. Sofern besonders dünne Schläuche und länglich faltbare Blasen Anwendung finden, kann auch das Durchführen dieser Elemente durch ein im Abflussbereich z.B. eines Waschbeckens angeordnetes Sieb möglich sein. Vorteilhaft ist bei einer solchen Ausführung, dass sich Schlauch und Blase dann vom abfließenden Wasser leicht mitnehmen und an die richtige Stelle im Abfluss platzieren lassen, bevor man die Blase mit Flüssigkeit füllt. Mit geeigneten Zusatzmitteln lässt sich auch eine Anpassung an Teich- oder Swimmingpool-Einrichtungen erreichen. Von erheblichem Vorteil ist auch, dass der Hohlkörper zeitgleich mit mehreren Schläuchen koppelbar ist, so dass z.B. nebeneinanderliegende Abläufe von Waschbecken in Toilettenräumen von Großeinrichtungen gleichzeitig mit einem Hohlkörper gereinigt werden können. Durch eine Vielzahl von Schläuchen, gerade auch mit unterschiedlichen Durchmessern, können aber auch nacheinander verschiedene Sanitäreinrichtungen in einem Badezimmer gereinigt werden, ohne dass mehrere Hohlkörper notwendig sind. Nach der Installation im WC können dann die Abläufe von Dusche/Badewanne und Waschbecken ebenfalls mit anderen Blasen verschlossen werden.

### Ausführung der Erfindung

Die Erfindung wird anhand von Ausführungsbeispielen erläutert. Hierzu zeigen
- Figur 1: eine Sanitäreinrichtung mit eingesetzter Vorrichtung in einer ersten Ausführungsform im Schnitt,
- Figur 2: eine Sanitäreinrichtung mit eingesetzter Vorrichtung in einer zweiten Ausführungsform im Schnitt,
- Figur 3: einen Hohlkörper in einer Schrägansicht,
- Figur 4: ein System aus Schlauch und Blase für den Einsatz in einem WC-Becken im Schnitt,
- Figur 5: ein System aus Schlauch und Blase für den Einsatz in einem Waschbecken oder einer Dusche und
- Figur 6: ein Schnitt durch eine Sanitäreinrichtung mit eingehängtem Volumenreduzierungselement.

In Figur 1 ist die erfindungsgemäße Vorrichtung 1 in einer ersten Ausführungsform in der Nutzungsposition in einer Sanitäreinrichtung 16 gezeigt. Die Figur zeigt eine Verwendung in einem WC-Becken. Mittels eines Halters 10 ist die Vorrichtung 1 in das Becken eingehängt. Am Halter 10 ist ein Ventil 4 mit darauf aufgesetztem Balg 5 angeordnet. Bei Betätigung des Balges 5 wird Luft durch das Ventil 4 in einen Schlauch 3 abgegeben, die eine Blase 2 im Ablauf 20 der Sanitäreinrichtung 16 aufblähen lässt. Es kommt zum Verschluss des Ablaufs 20. Mittels eines Überlaufhalters 15 ist im Halter 10 auch ein Überlauf 12 angeordnet, über den überschüssiges Wasser in der Sanitäreinrichtung 16 durch den Überlaufschlauch 13, den Blasenkern 21 und den Ablaufstutzen 14 abfließen kann. Der Überlauf ist so angeordnet, dass der Reinigungsflüssigkeitsspiegel 19 oberhalb des inneren Beckenrandes 17 steht. Der Blasenkern 21 ist mittels einer Kette 22 am Überlauf 12 befestigt, um den Blasenkern 21 vor einem Abreißen zu schützen. Die Kette 22 dient auch als Knickschutz für den Überlaufschlauch 13 und den Schlauch 3. Der Ablaufstutzen 14 ist S-förmig gestaltet und reicht hinter die zweite Biegung des Ablaufs 20. Über den WC-Zulauf 18 wird das Wasser, das für den Reinigungsprozess mit Reinigungsmitteln versetzt werden kann, in die Sanitäreinrichtung 16 eingefüllt.

In Figur 2 ist eine Schnittdarstellung einer Sanitäreinrichtung 16, in diesem Fall eines WC-Beckens mit einer eingesetzten Vorrichtung 1 zur Reinigung der Sanitäreinrichtung 16 in einer zweiten Ausführungsform gezeigt. Die Vorrichtung 1 weist eine Blase 2 auf, die im gefüllten Zustand den Ablauf 20 der Sanitäreinrichtung 16 verschließen kann. Die Blase 2 wird über einen Schlauch 3 gefüllt, der mit einem Ventil 4 verbunden ist, so dass der Inhalt der Blase 2 bzw. des Schlauchs 3 nur nach dem Öffnen des Ventils 4 austreten kann. Am Ventil ist ein formunveränderlicher Hohlkörper 6 angeordnet, dessen Inhalt mittels des Balgs 5 in Richtung der Blase 2 verdrängt werden kann. Am Ventil 4 ist auch ein Halter 10 angeordnet, der die Vorrichtung 1 in einer Nutzungsposition an der Sanitäreinrichtung 16 haltert. Zur Reinigung der Sanitäreinrichtung 16 wird nach dem Verschließen des Ablaufs 20 durch Füllen der Blase 2 Toilettenwasser über den WC-Zulauf 18 in das WC-Becken eingefüllt. Dabei kann Reinigungsmittel beigefügt werden. Zur vollständigen Füllung des WC-Beckens können mehrere Spülvorgänge notwendig sein. Sobald ein gewünschter Reinigungsflüssigkeitsspiegel 19 vorzugsweise oberhalb des WC-Zulaufs 18 erreicht ist, fließt eine Mehrmenge an Reinigungsflüssigkeit über einen Überlauf 12, einen Überlaufschlauch 13 und einen Ablaufstutzen 14 aus der Sanitäreinrichtung 16 ab. Der Reinigungsflüssigkeitsspiegel 19 sollte so gewählt werden, dass die Reinigungsflüssigkeit auch den Bereich hinter dem inneren Beckenrand 17 beim Einwirken der Reinigungsflüssigkeit erreicht. Nach dem Reinigen kann das Ventil 4 geöffnet werden und der Inhalt der Blase 2 entweichen, so dass die Reinigungsflüssigkeit mit den aufgenommenen Schmutzpartikeln durch den Ablauf 20 abfließen kann.

In Figur 3 ist der formunveränderliche Hohlkörper 6 genauer dargestellt. Dieser wird mittels des Ventils 4 mit dem Schlauch bzw. der Blase (jeweils nicht näher dargestellt) verbunden. Im Innern des formunveränderlichen Hohlkörpers ist eine Flüssigkeit enthalten, die über einen Zulauf 7 eingefüllt oder entnommen werden kann. Bei Betätigen eines Balgs 5 wird durch ein Ballonventil 9 hindurch Luft in einen Ballon 8 gepumpt, der im Innern des formunveränderlichen Hohlkörpers 6 angeordnet ist. Der sich ausdehnende Ballon verdrängt die Flüssigkeit aus dem formunveränderlichen Hohlkörper 6 durch das Ventil 4 hindurch in Richtung der Blase 2, die nach dem Füllen den Ablauf einer Sanitäreinrichtung verschließt.

Der in Figur 3 nicht näher dargestellte Bereich der Vorrichtung 1 wird in Figur 4 gezeigt, wobei hier wiederum auf die Details aus Figur 3 verzichtet wird. Die Vorrichtung 1 wird mittels eines Halters 10 in die Sanitäreinrichtung eingehängt. Halterflügel 11 können verhindern, dass die Vorrichtung nach dem Einhängen in ihrer Position verändert wird. Der Balg 2 ist gefüllt und verschließt den Ablauf. Am Schlauch 3, der den Balg 2 mit einem Ventil 4 verbindet, ist mittels eines Überlaufhalters 15 ein Überlauf 12 angeordnet. Durch diesen Überlauf 12 kann überflüssige Reinigungsflüssigkeit aufgenommen und mit Hilfe des am Überlauf 12 angeschlossenen Überlaufschlauchs 13 durch die Blase 2 hindurch über einen Ablaufstutzen 14 in den Ablauf der Sanitäreinrichtung abgegeben werden. Der Überlaufschlauch 13 ist dabei zu einem Teil durch den Schlauch 3 hindurchgeführt.

Zur Verwendung mit einem Waschbecken oder einem Duschablauf wird die Vorrichtung - wie in Fig. 5 dargestellt - reduziert. Am Ventil 4 ist jetzt nur noch ein Schlauch 3, der zum Balg s führt. Nach dem Aufsetzen des formunveränderlichen Hohlkörpers am Ventil 4 können mit Schläuchen verschiedener Dicken unterschiedliche Abläufe gereinigt werden. Diese Ausführungsform nach Figur 5 ist nicht Teil der beanspruchten Erfindung.

In Fig. 6 ist schließlich ein Volumenreduzierungselement 23 gezeigt, das in eine Sanitäreinrichtung 16, hier wiederum ein WC-Becken, eingehängt ist. Trägerarme 24 haltern das Volumenreduzierungselement 23 auf der Oberkante der Sanitäreinrichtung 16. An der Unterseite weist das Volumenreduzierungselement einen Wasserzu- und -ablauf 25 auf, der mit einer Gummimatte 26 abgedeckt ist. Wasser kann durch den gitterförmigen Wasserzu- und -ablauf 25 in das Volumenreduzierungselement 23 eintreten, das Gewicht des Wassers drückt die Gummimatte 26 dann auf das Gitter und schließt den Wasserzu- und -ablauf 25 ab, wenn Wasser in der Sanitäreinrichtung 16 um das Volumenreduzierungselement 23 herum abfließt. Nach Beendigung des Reinigungsvorganges in der Sanitäreinrichtung 16 kann durch Ziehen an der Mattenkette 27, die den oberen Rand des Volumenreduzierungselements 23 mit der Gummimatte 26 verbindet, das Wasser im Volumenreduzierungselement 23 durch den Wasserzu- und - ablauf 25 abgelassen werden.

### Bezugszeichenliste

1 Vorrichtung
2 Blase
3 Schlauch
4 Ventil
5 Balg
6 formunveränderlicher Hohlkörper
7 Zulauf
8 Ballon
9 Ballonventil
10 Halter
11 Halterflügel
12 Überlauf
13 Überlaufschlauch
14 Ablaufstutzen
15 Überlaufhalter
16 Sanitäreinrichtung
17 Innerer Beckenrand
18 WC-Zulauf
19 Reinigungsflüssigkeitsspiegel
20 Ablauf
21 Blasenkern
22 Kette
23 Volumenreduzierungselement
24 Trägerarm
25 Wasserzu- und -ablauf
26 Gummimatte
27 Mattenkette

## Patentansprüche

1. Vorrichtung (1) zur Reinigung einer Sanitäreinrichtung (16), umfassend eine größenveränderliche Blase (2) zum Verschluss eines Ablaufs (20) einer Sanitäreinrichtung (16), einen mit einem ersten Ende mit der Blase (2) verbundenen Schlauch (3), ein mit einem zweiten Ende des Schlauchs (3) verbundenes Ventil (4) und einem Balg (5), **dadurch gekennzeichnet, dass** innerhalb der Blase ein röhrenförmiger Blasenkern (21) angeordnet ist, und die Vorrichtung einen Überlauf (12) aufweist, welcher dazu vorgesehen ist, nach dem Einsetzen der Vorrichtung (1) zur Reinigung einer Sanitäreinrichtung (16) in die Sanitäreinrichtung (16) mit seinem oberen Rand unterhalb eines oberen Randes der Sanitäreinrichtung (16) angeordnet zu sein, wobei der Überlauf (12) fluidisch mit einem ersten Ende des Blasenkerns (21) verbunden ist, und an einem zweiten Ende des Blasenkerns (21) ein röhrenförmiger Ablaufstutzen (14) angeordnet ist.

2. Vorrichtung (1) zur Reinigung einer Sanitäreinrichtung (16) nach Anspruch 1, **dadurch gekennzeichnet, dass** der Ablaufstutzen (14) in einer flachen S-Kurven-Form ausgestaltet ist.

3. Vorrichtung (1) zur Reinigung einer Sanitäreinrichtung (16) nach einem der vorhergehenden Ansprüche, **dadurch gekennzeichnet, dass** Blasenkern (21) und/oder Ablaufstutzen (14) einen ovalen Querschnitt aufweisen.

4. Vorrichtung (1) zur Reinigung einer Sanitäreinrichtung (16) nach einem der vorhergehenden Ansprüche, **dadurch gekennzeichnet, dass** die Vorrichtung (1) zur Reinigung einer Sanitäreinrichtung (16) einen Halter (10) aufweist, mittels welchem die Vorrichtung (1) an- oder in die Sanitäreinrichtung (16) an- oder einhängbar ist.

5. Vorrichtung (1) zur Reinigung einer Sanitäreinrichtung (16) nach einem der vorhergehenden Ansprüche, **dadurch gekennzeichnet, dass** der Überlauf (12) einen Überlaufschlauch (13) aufweist, welcher wenigstens zu einem Teil durch den Schlauch (3) und die Blase (2) geführt ist oder der Überlaufschlauch (13) wenigstens zu einem Teil um den Schlauch (3) herum und durch die Blase (2) geführt ist.

6. Vorrichtung (1) zur Reinigung einer Sanitäreinrichtung (16) nach einem der vorhergehenden Ansprüche, **dadurch gekennzeichnet, dass** der Überlauf (12) am Halter (10) und/oder dem Schlauch (3) mittels eines Überlaufhalters (15) höhenverstellbar gehaltert ist.

7. Vorrichtung (1) zur Reinigung einer Sanitäreinrichtung (16) nach einem der vorhergehenden Ansprüche, **dadurch gekennzeichnet, dass** am Ventil (4) ein formunveränderlicher Hohlkörper (6) angeordnet ist, welcher mit einer Flüssigkeit füllbar ist und im Innern des formunveränderlichen Hohlkörpers (6) ein formveränderlicher Ballon (8) angeordnet ist, welcher mit dem Balg (5) fluidisch verbunden ist.

8. Vorrichtung (1) zur Reinigung einer Sanitäreinrichtung (16) nach Anspruch 7, **dadurch gekennzeichnet, dass** der formunveränderliche Hohlkörper (6) einen druckfest verschließbaren Zulauf (7) aufweist.

9. Vorrichtung (1) zur Reinigung einer Sanitäreinrichtung (16) nach einem der Ansprüche 7 oder 8, **dadurch gekennzeichnet, dass** in der fluidischen Verbindung zwischen Balg (5) und Ballon (8) ein Ballonventil (9) angeordnet ist.

10. Vorrichtung (1) zur Reinigung einer Sanitäreinrichtung (16) nach einem der vorhergehenden Ansprüche, **dadurch gekennzeichnet, dass** der Überlauf (12) oder der Überlaufhalter (15) mit dem Blasenkern (21) mittels einer Kette (22) verbunden sind.

11. Vorrichtung (1) zur Reinigung einer Sanitäreinrichtung (16) nach einem der vorhergehenden Ansprüche, **dadurch gekennzeichnet, dass** die Vorrichtung (1) zur Reinigung einer Sanitäreinrichtung (16) ein Volumenreduzierungselement (23) aufweist, wobei das Volumenreduzierungselement ein oben offenes Becken ist, welches in die Sanitäreinrichtung (16) einführbar ist, wobei am oberen Ende des Beckens wenigstens ein Trägerarm (24) angeordnet sind, mittels dem das Volumenreduzierungselement (23) an die Sanitäreinrichtung (16) anhängbar oder in diese einhängbar ist.

12. Vorrichtung (1) zur Reinigung einer Sanitäreinrichtung (16) nach Anspruch 11, **dadurch gekennzeichnet, dass** das Volumenreduzierungselement (23) an seiner Unterseite einen schließbaren Wasserzu- und -ablauf (25) aufweist.

13. Vorrichtung (1) zur Reinigung einer Sanitäreinrichtung (16) nach einem der Ansprüche 4 bis 12, **dadurch gekennzeichnet, dass** der Halter (10) von der Vorrichtung (1) abnehmbar ist und wenigstens an einem Ende des Halters (10) eine Formgebung aufweist, die an die Form des Schlauches (3) oder des Überlaufschlauches (13) angepasst ist.

## Claims

1. A device (1) for cleaning a sanitary appliance (16), comprising a variable-size balloon (2) for closing an outlet (20) of a sanitary appliance (16), a hose (3) connected at a first end to the balloon (2), a valve (4) connected to a second end of the hose (3), and a bellows (5),
**characterized in that**
a tubular balloon core (21) is arranged inside the balloon (2), and the device comprises an overflow (12), which is configured, after the device (1) has been inserted into the sanitary appliance (16) for cleaning, to have its upper edge arranged below an upper edge of the sanitary appliance (16), wherein the overflow (12) is fluidically connected to a first end of the balloon core (21), and a tubular outlet connector (14) is arranged at a second end of the balloon core (21).

2. The device (1) for cleaning a sanitary appliance (16) according to claim 1,
**characterized in that**
the outlet connector (14) is configured in a shallow S-shaped curve.

3. The device (1) for cleaning a sanitary appliance (16) according to any of the preceding claims,
**characterized in that**
the balloon core (21) and/or the outlet connector (14) has an oval cross-section.

4. The device (1) for cleaning a sanitary appliance (16) according to any of the preceding claims,
**characterized in that**
the device (1) comprises a holder (10) by means of which the device (1) can be hung on or into the sanitary appliance (16).

5. The device (1) for cleaning a sanitary appliance (16) according to any of the preceding claims,
**characterized in that**
the overflow (12) comprises an overflow hose (13), which is routed at least partially through the hose (3) and the balloon (2), or the overflow hose (13) is routed at least partially around the hose (3) and through the balloon (2).

6. The device (1) for cleaning a sanitary appliance (16) according to any of the preceding claims,
**characterized in that**
the overflow (12) is height-adjustably held on the holder (10) and/or on the hose (3) by means of an overflow holder (15).

7. The device (1) for cleaning a sanitary appliance (16) according to any of the preceding claims,
**characterized in that**
a dimensionally stable hollow body (6) is arranged on the valve (4), which can be filled with a liquid, and a deformable balloon (8) is arranged inside the dimensionally stable hollow body (6), which is fluidically connected to the bellows (5).

8. The device (1) for cleaning a sanitary appliance (16) according to claim 7,
**characterized in that**
the dimensionally stable hollow body (6) comprises a pressure-resistant closable inlet (7).

9. The device (1) for cleaning a sanitary appliance (16) according to claim 7 or 8,
**characterized in that**
a balloon valve (9) is arranged in the fluidic connection between the bellows (5) and the balloon (8).

10. The device (1) for cleaning a sanitary appliance (16) according to any of the preceding claims,
**characterized in that**
the overflow (12) or the overflow holder (15) is connected to the balloon core (21) by means of a chain (22).

11. The device (1) for cleaning a sanitary appliance (16) according to any of the preceding claims,
**characterized in that**
the device (1) comprises a volume reduction element (23), the volume reduction element being an open-top basin which is insertable into the sanitary appliance (16), wherein at the upper end of the basin at least one support arm (24) is arranged, by means of which the volume reduction element (23) can be hung on or into the sanitary appliance (16).

12. The device (1) for cleaning a sanitary appliance (16) according to claim 11,
**characterized in that**
the volume reduction element (23) comprises a closable water inlet and outlet (25) on its bottom side.

13. The device (1) for cleaning a sanitary appliance (16) according to any of claims 4 to 12,
**characterized in that**
the holder (10) is detachable from the device (1) and comprises, at least at one end, a shape adapted to the shape of the hose (3) or the overflow hose (13).

## Revendications

1. Dispositif (1) pour le nettoyage d'une installation sanitaire (16), comprenant un ballon (2) de taille variable destiné à fermer une évacuation (20) d'une installation sanitaire (16), un tuyau (3) relié à une première extrémité du ballon (2), une vanne (4) reliée à une seconde extrémité du tuyau (3), et un soufflet (5),
**caractérisé en ce qu'** une partie centrale tubulaire (21) du ballon est disposée à l'intérieur du ballon (2), et **en ce que** le dispositif comprend un trop-plein (12) conçu pour être disposé, après l'insertion du dispositif (1) dans l'installation sanitaire (16), avec son bord supérieur en dessous du bord supérieur de l'installation sanitaire (16), le trop-plein (12) étant en communication fluidique avec une première extrémité de la partie centrale (21), et un ajutage d'évacuation tubulaire (14) étant disposé à une seconde extrémité de la partie centrale (21).

2. Dispositif (1) selon la revendication 1,
**caractérisé en ce que** l'ajutage d'évacuation (14) présente une forme en S aplatie.

3. Dispositif (1) selon l'une quelconque des revendications précédentes,
**caractérisé en ce que** la partie centrale (21) et/ou l'ajutage d'évacuation (14) présente une section transversale ovale.

4. Dispositif (1) selon l'une quelconque des revendications précédentes,
**caractérisé en ce qu'** il comprend un support (10) permettant de suspendre le dispositif (1) à ou dans l'installation sanitaire (16).

5. Dispositif (1) selon l'une quelconque des revendications précédentes,
**caractérisé en ce que** le trop-plein (12) comprend un tuyau de trop-plein (13) qui est au moins en partie guidé à travers le tuyau (3) et le ballon (2), ou au moins en partie autour du tuyau (3) et à travers le ballon (2).

6. Dispositif (1) selon l'une quelconque des revendications précédentes,
**caractérisé en ce que** le trop-plein (12) est maintenu de manière réglable en hauteur sur le support (10) et/ou sur le tuyau (3) au moyen d'un support de trop-plein (15).

7. Dispositif (1) selon l'une quelconque des revendications précédentes,
**caractérisé en ce qu'** un corps creux rigide (6) est disposé sur la vanne (4), ledit corps étant remplissable de liquide, et un ballon déformable (8) est disposé à l'intérieur du corps creux rigide (6), le ballon (8) étant en communication fluidique avec le soufflet (5).

8. Dispositif (1) selon la revendication 7,
**caractérisé en ce que** le corps creux rigide (6) présente une entrée (7) pouvant être fermée de manière étanche à la pression.

9. Dispositif (1) selon l'une des revendications 7 ou 8,
**caractérisé en ce qu'** une vanne de ballon (9) est disposée dans la liaison fluidique entre le soufflet (5) et le ballon (8).

10. Dispositif (1) selon l'une quelconque des revendications précédentes,
**caractérisé en ce que** le trop-plein (12) ou le support de trop-plein (15) est relié à la partie centrale (21) du ballon au moyen d'une chaîne (22).

11. Dispositif (1) selon l'une quelconque des revendications précédentes,
**caractérisé en ce qu'** il comprend un élément de réduction de volume (23), lequel est une cuve ouverte vers le haut pouvant être introduite dans l'installation sanitaire (16), au niveau de l'extrémité supérieure de laquelle est disposé au moins un bras de support (24) permettant de suspendre l'élément de réduction de volume (23) à l'installation sanitaire (16).

12. Dispositif (1) selon la revendication 11,
**caractérisé en ce que** l'élément de réduction de volume (23) présente sur sa face inférieure une arrivée et une évacuation d'eau (25) pouvant être fermées.

13. Dispositif (1) selon l'une des revendications 4 à 12,
**caractérisé en ce que** le support (10) est amovible du dispositif (1) et qu'au moins une extrémité du support (10) présente une forme adaptée à celle du tuyau (3) ou du tuyau de trop-plein (13).
